# EUROPÄISCHE PATENTANMELDUNG

(11) **EP 4 775 878 A1**
(43) Veröffentlichungstag der Anmeldung: **15.07.2026**
(21) Anmeldenummer: 25150992.3
(22) Anmeldetag: 09.01.2025
(51) Int. Cl.: F21V 15/01, F21V 19/00, F21V 23/00, F21Y 105/10, F21Y 115/10

(54) **LED-MODUL ALS SELBSTTRAGENDES ELEMENT EINER LEUCHTE**

(71) Anmelder: Siteco GmbH, 83301 Traunreut (DE)
(72) Erfinder: Schiebl, Matthias, 83558 Maitenbeth (DE); Wuppinger, Bernhard, 83362 Surberg (DE)
(74) Vertreter: Schmidt, Steffen

(57) **Zusammenfassung**

Die Erfindung betrifft ein selbsttragendes LED-Modul, das Folgendes aufweist: eine Leiterplatte, PCB, welches lichtemittierende Halbleiterelemente, LEDs, auf wenigstens einer Vorderseite trägt und elektrisch kontaktiert, wobei das PCB eine ebene Form aufweist und ein Biegesteifigkeit entlang einer längsten Diagonale des PCB von weniger als 200 Nm² besitzt, und einen Rahmen, welcher auf das PCB aufgesetzt ist und eine Biegesteifigkeit entlang einer längsten Diagonale des Rahmens von weniger als 200 Nm² besitzt, wobei sich der Rahmen über die Vorderseite des PCB erstreckt und an einer Vielzahl von Kontaktstellen, welche wenigstens entlang eines Umfangs des Rahmens angeordnet sind, mit dem PCB mechanisch verbunden ist.

## Beschreibung

### TECHNISCHES GEBIET

Die vorliegende Erfindung betrifft ein LED-Modul, welches als selbsttragendes Element einer Leuchte dient.

### HINTERGRUND

Auf dem Gebiet der Beleuchtungstechnologie, insbesondere der LED-Beleuchtung, ist es üblich, dass LED-Module in verschiedenen Anwendungen eingesetzt werden, um energieeffiziente und langlebige Lichtquellen bereitzustellen. Bekannte Systeme umfassen typischerweise starre und robuste Strukturen, die darauf ausgelegt sind, die empfindlichen lichtemittierenden Dioden (LEDs) zu schützen und gleichzeitig eine effiziente Wärmeableitung zu gewährleisten. Diese Systeme verwenden häufig Metallgehäuse oder andere versteifende Materialien, um die strukturelle Integrität zu gewährleisten, was jedoch das Gewicht und die Komplexität der Leuchten erhöht. In vielen Anwendungen, wie beispielsweise im Innenausbau, ist es jedoch wünschenswert, leichtere und flexiblere Leuchten zu verwenden, die sich einfach installieren und anpassen lassen, ohne dass die strukturelle Stabilität beeinträchtigt wird.

Gemäß bekannten Ansätzen werden LED-Module oft mit starren Leiterplatten (PCBs) und schweren Gehäusekonstruktionen hergestellt, um die notwendige mechanische Festigkeit zu bieten. Derartige Konstruktionen, die ggf. auch noch mit einer Abdeckscheibe für die LEDs oder einer Linsenoptik für die LEDs versehen sein können und abgedichtet sein können, werden als LED-Modul zur Bildung einer Leuchte verwendet.

Ein Nachteil des vorgenannten modularen Aufbaus einer Leuchte besteht jedoch in dem komplexen Aufbau. Jedes der LED-Module muss separat gefertigt, geprüft und verpackt werden. Ferner weist die fertige Leuchte durch ihre Bauart ein verhältnismäßig hohes Gewicht auf.

Aufgabe der vorliegenden Erfindung ist es, die Nachteile eines Leuchtenaufbaus aus LED-Modulen in herkömmlicher Bauweise zu vermeiden, insbesondere eine technisch einfachere Lösung zum Aufbau der Leuchten bereitzustellen.

### ZUSAMMENFASSUNG

Zur Lösung des Problems stellt die vorliegende Erfindung ein selbsttragendes LED-Modul gemäß Anspruch 1 bereit.

Gemäß einer Besonderheit der Erfindung, umfasst das selbsttragendes LED-Modul eine Leiterplatte (PCB) und einen Rahmen aufweist. Die Leiterplatte trägt lichtemittierende Halbleiterelemente (LEDs) auf wenigstens einer Vorderseite und stellt deren elektrische Kontaktierung sicher. Das PCB hat eine ebene Form und weist eine Biegesteifigkeit entlang der längsten Diagonale von weniger als 200 Nm² auf. Der Rahmen, der auf das PCB aufgesetzt ist, hat ebenfalls eine Biegesteifigkeit entlang seiner längsten Diagonale von weniger als 200 Nm². Der Rahmen erstreckt sich über die Vorderseite des PCB und ist an einer Vielzahl von Verbindungspunkten (z.B. eine Vielzahl von wenigstens acht Verbindungspunkten), welche wenigstens entlang eines Umfangs des Rahmens angeordnet sind, mechanisch mit dem PCB verbunden. Obwohl das PCB und der Rahmen einzeln jeweils nur eine sehr geringe Biegesteifigkeit aufweisen, erzielt die Kombination der Bauteile durch die Verbindung über eine Vielzahl von Verbindungspunkten, die z.B. durch Schrauben gebildet werden, eine viel höhere, für den Bau einer freitragenden Leuchte ausreichende Steifigkeit, weil durch die Verbindungspunkte ein flächiges Verschieben der beiden Bauteile gegeneinander (Scherbewegung) verhindert wird. Ein Vorteil dieser Konstruktion ist die Gewichtsersparnis und die materialsparende Herstellung. Das selbsttragende LED-Modul kann als freitragende Leuchte eingesetzt werden, obwohl die einzelnen Bestandteile scheinbar überhaupt keine ausreichende Stabilität aufweisen. Ein Durchbiegen einer beispielsweise im mittleren Bereich aufgehängten freitragenden Leuchte kann nicht toleriert werden, weil sich, vom nachteilhaften ästhetischen Eindruck abgesehen, auch die Lichtverteilung der Leuchte durch das Durchbiegen des PCBs verschlechtern würde. Die Kombination der beiden an sich unterdimensionierten Bauteile bestehend aus dem PCB und dem Rahmen sorgt jedoch für die ausreichende Stabilität. Die Kombination der beiden Bauteile nach dem mechanischen Verbund ermöglicht eine Biegesteifigkeit des LED-Moduls entlang einer größten Diagonalen von über 500 Nm², was für die Konstruktion einer Leuchte ausreichend ist.

Gemäß einer bevorzugten Ausführungsform weist das PCB eine Stärke senkrecht zu der mit LEDs besetzten Vorderseite auf, die zwischen 0,3 und 3,0 mm liegt. Diese spezifische Stärke des PCBs ist ausreichend, weil es im Verbund mit dem Rahmen verwendet wird, der zusätzliche strukturelle Unterstützung bietet. Der Rahmen, der auf das PCB aufgesetzt ist und sich über dessen Vorderseite erstreckt, trägt dazu bei, die mechanische Stabilität des gesamten LED-Moduls zu gewährleisten. Durch diese Kombination wird eine ausreichende Biegesteifigkeit erreicht, die das Modul selbsttragend macht, ohne dass ein zusätzliches Gehäuse erforderlich ist.

Gemäß einer bevorzugten Ausführungsform deckt der Rahmen das PCB über dessen gesamten Außenumfang ab. Dies bedeutet, dass der Rahmen das PCB vollständig umschließt und somit eine durchgehende mechanische Verbindung entlang des gesamten Randes des PCB gewährleistet. Durch diese Konstruktion wird die strukturelle Integrität des LED-Moduls verbessert, da der Rahmen das PCB über dessen gesamte Fläche stabilisiert.

Gemäß einer bevorzugten Ausführungsform definiert der Rahmen Öffnungen, in welchen transparente LED-Abdeckungen eingelegt sind, die im montierten Zustand zwischen dem Rahmen und dem PCB eingeklemmt sind. Zunächst ermöglicht die Integration transparenter LED-Abdeckungen in den Rahmen eine effiziente Lichtstreuung und Schutz der LEDs vor äußeren Einflüssen wie Staub und Wasser, was zur Erfüllung von Schutzartanforderungen beiträgt. Die Abdeckungen sind so positioniert, dass sie zwischen dem Rahmen und der Leiterplatte eingeklemmt werden, was eine stabile und sichere Befestigung ohne zusätzliche Halterungen oder Befestigungselemente gewährleistet. Dies reduziert die Anzahl der benötigten Bauteile und vereinfacht den Montageprozess, was zu einer Kostenreduktion und einer schnelleren Fertigung führt.

Gemäß einer bevorzugten Ausführungsform ist der Rahmen aus einem Kunststoffmaterial ohne metallische Versteifungen gebildet. Der Kunststoffrahmen bietet eine ausreichende mechanische Stabilität, um die LEDs und die PCB zu schützen und zu stützen, während er gleichzeitig leicht und kostengünstig herzustellen ist. Die Verwendung von Kunststoff ohne metallische Versteifungen reduziert das Gesamtgewicht des LED-Moduls, was Vorteile in Bezug auf die Logistik und die Handhabung während der Montage bietet. Zudem vereinfacht dies die Herstellung und Montage, da weniger unterschiedliche Materialien und Komponenten verwendet werden müssen. Ein weiterer Vorteil ist die verbesserte elektrische Isolierung, da Kunststoff im Vergleich zu Metall keine leitenden Eigenschaften besitzt.

Gemäß einer bevorzugten Ausführungsform ist auf der dem Rahmen entgegengesetzten Seite des PCBs eine Gerätebox auf das PCB aufgesetzt und an mehreren Verbindungspunkten mit dem PCB mechanisch verbunden ist. Die Gerätebox, die auf der Rückseite des PCBs angebracht ist, dient als Gehäuse für zusätzliche elektronische Komponenten wie Vorschaltgeräte oder Steuergeräte. Diese Anordnung ermöglicht eine kompakte und integrierte Bauweise, bei der das PCB sowohl die LEDs als auch die Gerätebox trägt. Durch die mechanische Verbindung an mehreren Punkten wird eine stabile Befestigung der Gerätebox gewährleistet und ferner die strukturelle Integrität des gesamten Moduls erhöht.

Die Gerätebox bietet zusätzlichen Schutz für die elektronischen Komponenten vor äußeren Einflüssen wie Staub und Wasser, was die Langlebigkeit und Zuverlässigkeit des LED-Moduls verbessert. Zudem ermöglicht die Platzierung der Gerätebox auf der Rückseite des PCBs eine effiziente Wärmeableitung, da die Wärme von den LEDs direkt an die Gerätebox und von dort an die Umgebung abgegeben werden kann. Dies trägt zu einem optimierten Thermomanagement bei und ermöglicht den Einsatz des LED-Moduls in Umgebungen mit hohen Temperaturen.

Gemäß einer bevorzugten Ausführungsform weist die Gerätebox entlang eines Umfangs mehrere, vorzugsweise wenigstens vier, Haltearme auf, welche vom Umfang der Gerätebox hervorstehen und im montierten Zustand auf dem PCB aufliegen, wobei ferner mehrere Verbindungspunkte zwischen den Haltearmen und dem PCB zur mechanischen Befestigung der Gerätebox auf dem PCB gebildet sind. Ein Vorteil dieser Anordnung ist die stabile und sichere Befestigung der Gerätebox auf der Leiterplatte, was die Montage erleichtert, und die strukturelle Integrität des LED-Moduls verbessert. Ferner wird die Biegesteifigkeit des Gesamtmoduls verbessert, weil durch die Haltearme das PCB über eine größere Fläche gestützt wird. Bei dieser Konstruktion wirken die Gerätebox auf einer Seite des PCBs und der Rahmen auf der entgegengesetzten Seite des PCBs zusammen mit dem PCB in der Mitte wie eine Sandwich-Struktur, welche aus dem Leichtbau zur Erhöhung zur Steifigkeit eines Bauteils bekannt ist.

Gemäß einer bevorzugten Ausführungsform ist die Gerätebox in einem mittleren Bereich des PCB angeordnet und nur eine Fläche von weniger als 30% der Rückseite des PCBs abdeckt. Diese Anordnung bietet mehrere Vorteile in Bezug auf die Modularität und Effizienz des Designs. Durch die zentrale Platzierung der Gerätebox wird eine gleichmäßige Verteilung der mechanischen Belastungen auf dem PCB gewährleistet, was zur Stabilität und Langlebigkeit des Moduls beiträgt. Die begrenzte Abdeckung von weniger als 30% der Rückseite des PCBs ermöglicht es, den Großteil der Fläche für andere funktionale Elemente zu nutzen, wie z.B. für die Wärmeableitung oder die Integration zusätzlicher Komponenten. Dies ist besonders vorteilhaft, da die thermische Leistung des Moduls optimiert wird, indem mehr Fläche für die Wärmeabgabe zur Verfügung steht, was die Effizienz der Kühlung erhöht. Zudem wird durch die reduzierte Abdeckung der Rückseite die Flexibilität bei der Gestaltung der Leiterbahnen und LEDs auf dem PCB erhöht. Beispielsweise können gemäß einer Ausführungsform auch auf der Rückseite des PCBs (d.h. auf der dem Rahmen entgegengesetzten Seite des PCBs) weitere LEDs vorgesehen sein, die für eine indirekte Beleuchtung sorgen. Da die Fläche auf der Rückseite des PCBs nicht vollständig abgedeckt ist, steht für die Anordnung solcher LEDs genügend Raum zur Verfügung.

Gemäß einer bevorzugten Ausführungsform ist die Gerätebox an den Verbindungspunkten mit dem Rahmen auf der entgegengesetzten Seite des PCBs mechanisch verbunden. Diese mechanische Verbindung zwischen der Gerätebox und dem Rahmen bietet eine verbesserte strukturelle Integrität und Stabilität des gesamten LED-Moduls. Die Gerätebox, die auf der einen Seite des PCBs positioniert ist, wird durch diese Verbindung sicher mit dem Rahmen auf der gegenüberliegenden Seite verankert. Dies schafft eine verbesserte Art einer Sandwich-Struktur, weil das PCB zwischen der Gerätebox und dem Rahmen gehalten wird und eine Scherbewegung zwischen allen drei Bauteilen verhindert wird, was die Gesamtstabilität erhöht, und die mechanische Belastbarkeit des Moduls verbessert.

Gemäß einer bevorzugten Ausführungsform weist das LED-Modul Befestigungseinrichtungen zum Befestigen einer Gebäudestruktur, insbesondere durch eine Abhängung, auf, wobei die Befestigungseinrichtungen lediglich in einem mittleren Bereich des LED-Moduls angeordnet sind, so dass das PCB über wenigstens 30% seiner Fläche freitragend seitlich über die Befestigungseinrichtungen herausragt. Durch die zentrale Anordnung der Befestigungseinrichtungen wird eine stabile und sichere Montage des LED-Moduls gewährleistet, während gleichzeitig ein großer Teil des PCBs freitragend bleibt, was die Wärmeableitung und die Belüftung verbessert. Die freitragende Anordnung des PCBs ermöglicht zudem eine flexible Gestaltung, z.B. für eine von einer Raumdecke abgehängten Leuchte.

### BESCHRIBUNG EINER BEVORZUGTEN AUSFÜHRUNGSFORM

Weitere Merkmale und Vorteile der Erfindung werden aus der nachfolgenden Beschreibung einer bevorzugten Ausführungsform des LED-Moduls deutlich, die in Verbindung mit den Figuren gegeben wird. In den Figuren ist folgendes dargestellt:
- Figur 1: zeigt eine perspektivische Ansicht eines LED-Moduls von der Vorderseite.
- Figur 2: zeigt eine perspektivische Ansicht des LED-Moduls von der Rückseite.
- Figur 3: zeigt eine Explosionsansicht des LED-Moduls.
- Figur 4: zeigt eine Querschnittsansicht des LED-Moduls in einer Schnittebene senkrecht zur Ebene des PCB mittig durch das LED-Modul.

Das in den Figuren gezeigte LED-Modul besitzt eine PCB 1, das mit einer Vielzahl von LEDs 12 bestückt ist. Diese LEDs sind durch LED-Abdeckungen 2 geschützt, die in den Rahmen 3 eingesetzt sind und von diesem gehalten werden. Der Rahmen 3 ist aus einem Kunststoffmaterial gefertigt, das keine metallischen Versteifungen enthält, was das Gewicht des Moduls reduziert. Die LED-Abdeckungen 2 sind wenigstens teilweise transparent ausgeführt und weisen vorzugsweise integrierte optischen Elemente, wie Linsen oder Reflektorstrukturen auf, um die Lichtlenkung zu verbessern.

Der Rahmen 3 ist an eine Vielzahl von Verbindungspunkten entlang seines Umfangs mittels Schrauben 5 mit dem PCB 1 verbunden. Durch die Schrauben 5 wird der Rahmen 3 und das PCB 1 so miteinander verbunden, dass Scherbewegungen zwischen den beiden Elementen verhindert werden. Das erzeugt eine höhere Biegesteifigkeit der beiden verbundenen Komponenten im Vergleich zu der Summe der Biegesteifigkeiten der einzelnen Komponenten. Das PCB 1 sowie der Rahmen 3 weisen jeweils lediglich eine Biegesteifigkeit von weniger als 200 Nm² auf, insbesondere eine Biegesteifigkeit von weniger als 150 Nm². Die Kombination aus dem PCB 1 und dem Rahmen 3, welche wenigstens entlang ihres Umfangs mit der Vielzahl von Schrauben 5 verbunden sind, weist demgegenüber bereits eine Biegesteifigkeit von über 600 Nm² auf.

Die angegebenen Biegesteifigkeiten beziehen sich immer auf die Biegesteifigkeit der entsprechenden Bauteile gemessen entlang einer größten Diagonale. Die Biegesteifigkeit kann experimentell beispielsweise wie folgt bestimmt werden. Das entsprechende Bauteil wird mechanisch an einem oder mehreren Befestigungspunkten fixiert und an einem Randpunkt, welcher auf einer größten Diagonale des entsprechenden Bauteils liegt, mit einer definierten Kraft, z.B. mit 300 N, senkrecht zur Fläche des Bauteils belastet. Dadurch verformt sich das Bauteil, d.h. es biegt sich entlang der Diagonalen bis zum nächstliegenden Befestigungspunkt durch, und die Auslenkung der Verformung wird gemessen.

Wenn F die Kraft darstellt und l die Länge des Bauteils entlang der Diagonale von dem nächstliegenden Befestigungspunkt (z.B. in der Mitte der Leuchte) bis zu dem Punkt, an welchem die Kraft F angewandt wird, dann entsteht ein Biegemoment $M = F \times l .$

Aus der Auslenkung Δ an dem Punkt, an welchem die Kraft angewandt wird, lässt sich der Krümmungsradius r über die Länge l bestimmen: $r = \left({l}^{2}+{Δ}^{2}\right) / 2 Δ .$

Aus diesen Werten lässt sich die Biegesteifigkeit S_{b} wie folgt bestimmen: ${S}_{b} = M \times r .$

Die experimentelle Ermittlung der Biegesteifigkeiten für das PCB und den Rahmen jeweils einzeln sowie in der Kombination der beiden ineinander verschraubten Bauteile hat ergeben, dass die Kombination der beiden Bauteile wesentlich biegesteifer ist als die Summe der einzelnen Bauteile. Mit einer Kraft von F=300 N über eine Länge l=340 mm konnten experimentell das PCB 1 um Δ=40,1 mm und der Kunststoffrahmen 3 um Δ=45,8 mm ausgelenkt werden. Die beiden ineinander verschraubten Bauteile werden mit der gleichen Kraft jedoch lediglich um 8,5 mm ausgelenkt. Demnach weist die Biegesteifigkeit des PCB lediglich etwa 149 Nm² und die Biegesteifigkeit des Kunststoffrahmens lediglich etwa 131 Nm² auf, während die Biegesteifigkeit der Kombination der beiden Bauteile bei 694 Nm² liegt.

Die Biegesteifigkeit des LED-Moduls wird ferner noch durch LED-Abdeckungen 2 sowie durch eine Gerätebox 7 unterstützt.

Öffnungen im Rahmen 3 umgeben die LED-Abdeckungen 2 vollständig und bietet strukturelle Unterstützung, während die LED-Abdeckungen 2 gleichzeitig als Schutz gegen äußere Einflüsse wie Staub und Wasser dienen. Die LED-Abdeckungen 2 sind transparent, um eine effiziente Lichtemission zu ermöglichen, und sind so gestaltet, dass sie im montierten Zustand zwischen dem Rahmen 3 und der Leiterplatte 1 eingeklemmt sind (siehe Figur 4).

Die Figur 2 zeigt eine perspektivische Ansicht des LED-Moduls von der Rückseite den PCB 1, an der eine Gerätebox 4 auf dem PCB 1 montiert ist. Die Gerätebox bietet im Innenraum Platz für ein Vorschaltgerät 7 (siehe Schnittdarstellung in Fif6). Die Gerätebox 4 ist mit weiteren Schrauben 5 am PCB befestigt, um eine stabile mechanische Verbindung zu gewährleisten. Diese Schrauben 5 sind gleichmäßig um den Umfang der Gerätebox 7 sowie entlang von vier nach außen ragenden Haltearmen der Gerätebox 7 verteilt, um eine gleichmäßige Druckverteilung zu gewährleisten und die strukturelle Integrität des Moduls zu unterstützen. Ein externer Anschluss 6 der Gerätebox ermöglicht eine einfache elektrische Verbindung zu externen Stromquellen oder Steuergeräten.

Die Figur 6 zeigt eine Querschnittsansicht des LED-Moduls in einer Schnittebene senkrecht zur Ebene der Leiterplatte PCB 1, mittig durch die Gerätebox 4 und die LED-Abdeckungen 2. Auf der mit den LEDs 2 besetzten Vorderseite des PCB 1 sind die LED-Abdeckungen 2 und der Rahmen 3 angeordnet. Dabei drückt ein weiterer Steg 32 des Rahmens 3 gegen die LED-Abdeckung 2, um diese festzuhalten und die Abdichtung zu unterstützen. Gemäß der gezeigten Ausführungsform sind die LED-Abdeckungen 2 nicht mit dem PCB 1 direkt verschraubt, sondern nur der Rahmen 3 und die Gerätebox 4.

In der Querschnittsdarstellung ist ferner zu sehen, dass ein umlaufender Rand 21 der LED-Abdeckungen 2, sowie ein umlaufender Steg 31 des Rahmens 3 und ein umlaufender Rand 41 der Gerätebox 4 jeweils mit einer Dichtkontur 11 auf dem PCB zusammenwirken. Die Dichtkontur ist aus einem Dichtschaum auf das PCB aufgespritzt. Jedoch liegt der betreffende umlaufende Rand bzw. Steg an der Dichtkontur lediglich an bzw. drückt diese ein, jedoch ohne daran zu haften. Eine solche Haftung ist weder für die Dichtung noch für die mechanische Stabilität notwendig. Einzelheiten für diesen Dichtungen sind in einer europäischen Patentanmeldung der gleichen Anmelderin vom gleichen Anmeldetag mit dem Titel "LED-Modul mit gedruckter Leiterplatte und Dichtkonturen aus Dichtschaum" beschrieben, die bezüglich dieser Einzelheiten zu den Dichtungen im Wege der Bezugnahme hierin aufgenommen wird.

Zahlreiche Änderungen an der vorhergehend beschriebenen Ausführungsform können im Rahmen der Erfindung vorgenommen werden. Insbesondere ist die Form des PCBs bzw. des Rahmens nicht auf die dargestellte rechteckige Ausführungsform eingeschränkt. Es können auch länglichere oder breitere Strukturen gewählt werden. Ferner sind auch runde Strukturen möglich. Außerdem ist die Anzahl der Öffnungen in dem Rahmen für jeweils eine LED-Abdeckung nicht beschränkt. Es können auch mehr oder weniger als zwei Öffnungen, insbesondere vier oder mehr Öffnungen für vier oder mehr LED-Abdeckungen verwendet werden.

Die dargestellten LED-Module können, da sie selbsttragend sind, als einzelne Leuchte oder in Kombination in einem Leuchtenband verwendet werden. Insbesondere ist es möglich, das LED-Modul in der Mitte z.B. an der Gerätebox, mittels einer Abhängung als Deckenleuchte zu verwenden. Aufgrund der integralen Struktur des LED-Moduls ist eine Durchbiegung durch das Eigengewicht des Moduls selbst dann nicht zu befürchten, wenn das Element nur an der Mitte oder nur an den Rändern befestigt wird.

### Bezugszeichenliste

- 1: Leiterplatte, PCB
- 2: LED-Abdeckung
- 3: Rahmen
- 4: Gerätebox
- 5: Schraube
- 6: externer Anschluss der Gerätebox
- 7: Vorschaltgerät
- 11: Dichtkontur
- 12: LED
- 13: Anschlussklemme
- 15: Leiterbahn
- 21: umlaufender Rand der LED-Abdeckung
- 31: umlaufender Steg des Rahmens
- 32: Steg des Rahmens
- 41: umlaufender Rand der Gerätebox

## Patentansprüche

1. Selbsttragendes LED-Modul, das Folgendes aufweist:
eine Leiterplatte (1), PCB, welches lichtemittierende Halbleiterelemente (12), LEDs, auf wenigstens einer Vorderseite trägt und elektrisch kontaktiert, wobei das PCB (1) eine ebene Form aufweist und ein Biegesteifigkeit entlang einer längsten Diagonale des PCB (1) von weniger als 200 Nm² besitzt, und
einen Rahmen (3), welcher auf das PCB (1) aufgesetzt ist und eine Biegesteifigkeit entlang einer längsten Diagonale des Rahmens (3) von weniger als 200 Nm² besitzt,
wobei sich der Rahmen (3) über die Vorderseite des PCB (1) erstreckt und an einer Vielzahl von Kontaktstellen, welche wenigstens entlang eines Umfangs des Rahmens (3) angeordnet sind, mit dem PCB (1) mechanisch verbunden ist.

2. LED-Modul nach Anspruch 1, wobei das PCB (1) eine Stärke senkrecht zu der mit LEDs besetzten Vorderseite aufweist, die zwischen 0,3 und 3,0 mm liegt.

3. LED-Modul nach einem der vorhergehenden Ansprüche, wobei der Rahmen (3) das PCB (1) über dessen gesamten Außenumfang abdeckt.

4. LED-Modul nach einem der vorhergehenden Ansprüche, wobei der Rahmen (3) Öffnungen definiert, in welchen transparente LED-Abdeckungen (2) eingelegt sind, die im montierten Zustand zwischen dem Rahmen (3) und dem PCB (1) eingeklemmt sind.

5. LED-Modul nach einem der vorhergehenden Ansprüche, wobei der Rahmen (3) aus einem Kunststoffmaterial ohne metallische Versteifungen gebildet ist.

6. LED-Modul nach einem der vorhergehenden Ansprüche, wobei auf der dem Rahmen (3) entgegengesetzten Seite des PCBs (1) eine Gerätebox (4) auf das PCB (1) aufgesetzt ist und an mehreren Verbindungspunkten mit dem PCB (1) mechanisch verbunden ist.

7. LED-Modul nach dem vorhergehenden Anspruch, wobei die Gerätebox (4) entlang eines Umfangs mehrere, vorzugsweise wenigstens vier, Haltearme aufweist, welche vom Umfang der Gerätebox (4) hervorstehen und im montierten Zustand auf dem PCB (1) aufliegen, und ferner mehrere Verbindungspunkte zwischen den Haltearmen und dem PCB (1) zur mechanischen Befestigung der Gerätebox (4) auf dem PCB (1) gebildet sind.

8. LED-Modul nach einem der beiden vorhergehenden Ansprüche, wobei die Gerätebox (4) in einem mittleren Bereich des PCB (1) angeordnet ist und nur eine Fläche von weniger als 30% der Rückseite des PCBs (1) abdeckt.

9. LED-Modul nach einem der drei vorhergehenden Ansprüche, wobei die Gerätebox (4) an den Haltepunkten mit dem Rahmen (3) auf der entgegengesetzten Seite des PCBs (1) mechanisch verbunden ist.

10. LED-Modul nach einem der vorhergehenden Ansprüche, wobei das LED-Modul Befestigungseinrichtungen zum Befestigen einer Gebäudestruktur, insbesondere durch eine Abhängung, aufweist, wobei die Befestigungseinrichtungen lediglich in einem mittleren Bereich des LED-Moduls angeordnet sind, so dass das PCB (1) über wenigstens 30% seiner Fläche freitragend seitlich über die Befestigungseinrichtungen herausragt.
